# FASCICULE DE BREVET EUROPEEN

(11) **EP 1 713 646 B1**
(45) Date de publication et mention de la délivrance du brevet: **14.04.2010**
(21) Numéro de dépôt: 04816400.8
(22) Date de dépôt: 16.12.2004
(51) Int. Cl.: B43K 8/00

(54) **INSTRUMENT D'ECRITURE A JET DE LIQUIDE**
FLÜSSIGKEITSSTRAHLSCHREIBGERÄT
LIQUID JET WRITING TOOL

(30) Priorité: 19.12.2003 FR 0315080
(43) Date de publication de la demande: 25.10.2006
(73) Titulaire: Société BIC, 92611 Clichy Cedex (FR)
(72) Inventeur: BICH, Xavier, 92200 NEUILLY-SUR-SEINE (FR); ROSENZWEIG, Alain, F-94107 Saint Maur Des Fosses (FR); RATH, Kurt, F-92000 Neuilly sur Seine (FR)
(74) Mandataire: Garel, Régis
(86) Numéro de dépôt international: PCT/FR2004/003260
(87) Numéro de publication internationale: WO 2005/061245

(56) Documents cités:
- FR-A- 2 841 498
- US-A- 5 501 535
- US-A- 5 757 498
- US-A1- 2002 136 587
- US-A1- 2003 118 394
- PATENT ABSTRACTS OF JAPAN vol. 1998, no. 06, 30 avril 1998 (1998-04-30) & JP 10 035025 A (BROTHER IND LTD), 10 février 1998 (1998-02-10)

## Description

La présente invention se rapporte aux instruments d'écriture à jet de liquide tel que de l'encre.

Plus particulièrement, l'invention concerne, parmi ces instruments d'écriture, ceux qui sont conformes au préambule de la revendication 1.

Dans les instruments d'écriture connus de ce type, l'élément tubulaire comprend généralement un palpeur présentant une première extrémité destinée à venir au contact du support lors de l'écriture, et une deuxième extrémité reliée à un mécanisme de détection des mouvements du palpeur en contact avec le support. Ce mécanisme de détection est relié à l'unité de traitement pour permettre l'activation du système de projection de liquide. Ainsi, lorsque l'utilisateur tient en main l'instrument d'écriture et qu'il le rapproche du support, le palpeur vient au contact de la surface du support, ce qui permet au mécanisme de détection d'envoyer un signal à l'unité de traitement pour permettre l'activation de projection de liquide. Les documents US 2003/118394 et US 5 501 535 décrivent un tel instrument d'écriture.

Dès lors, bien que la tête d'écriture, à savoir la tête de projection de liquide, n'ait plus besoin d'être au contact du support, il est toutefois impératif que le palpeur de l'instrument d'écriture soit, quant à lui, au contact du support pour pouvoir démarrer la projection de liquide. Néanmoins, la projection de liquide sur le support est uniquement liée au fait que le palpeur soit ou non en contact avec le support, la projection de liquide étant alors constante et fixée à un débit prédéterminé tant que le palpeur est en contact avec le support. Dès lors, si l'instrument d'écriture est déplacé à grande vitesse sur le support, la projection de liquide peut s'avérer être insuffisante pour une réalisation convenable d'un trait continu. De même, lorsque l'utilisateur déplace l'instrument d'écriture avec une faible vitesse, la projection de liquide peut alors être trop importante en empêchant donc la réalisation, d'un trait convenable.

La présente invention a pour but de pallier les problèmes techniques mentionnés ci-deasus, en proposant un instrument d'écriture fiable, simple et qui fournisse un confort d'écriture optimum pour l'utilisateur.

A cet effet, l'invention a pour objet un instrument d'écriture conforme à la revendication 1.

Grâce à ces dispositions, l'utilisateur de l'instrument commande simplement l'activation de la projection d'encre en rapprochant l'instrument à une distance adéquate du support tout en lui transmettant un mouvement qui sera détecté par l'instrument d'écriture pour faire varier la fréquence et/ou l'amplitude des signaux électriques commandant l'activation du système de projection de liquide. Cette activation de la projection de liquide peut donc être stoppée par l'utilisateur, soit en immobilisant sa main et donc l'instrument, soit en écartant l'instrument d'écriture ou plus exactement la tête de projection de liquide du support. Cet instrument d'écriture permet donc de provoquer une projection contrôlée de liquide en fonction de la vitesse de déplacement de l'instrument dans des conditions optimales qui se rapprochent des conditions d'écriture connues jusqu'à présent avec des instrumente d'écriture classiques tels que les stylos à bille ou à feutre.

Des formes de réalisation préférés de l'invention sont décrites dans les revendications dépendantes.

D'autres caractéristiques et avantages de l'invention apparaîtront au cours de la description qui va suivre de plusieurs de ses formes de réalisation, données à titre d'exemple non limitatif, en regard des dessins joints.

Sur les dessins :
- la figure 1 est une vue schématique en coupe de l'instrument d'écriture selon un premier mode de réalisation de l'invention ;
- la figure 2 est un schéma bloc des différents éléments constituants l'instrument d'écriture conforme au premier mode de réalisation ;
- la figure 3 est un schéma bloc représentant schématiquement les moyens de détection de mouvement de l'instrument d'écriture selon un premier exemple (non revendiqué) pour faciliter la compréhension de l'invention; et
- la figure 4 est un schéma bloc représentant schématiquement les moyens de détection de mouvement de l'instrument d'écriture selon un second exemple (non revendiqué) pour faciliter la compréhension de l'invention.

Sur les différentes figures, les mêmes références désignent des éléments identiques ou similaires.

La figure 1 représente un instrument d'écriture 1 qui comprend un élément sensiblement tubulaire 2 qui s'étend entre une première extrémité 2a et une deuxième extrémité 2b. Cet élément tubulaire 2 présente une paroi interne 21 délimitant un espace intérieur creux, et une paroi externe 22 destinée à être prise en main par un utilisateur.

L'espace intérieur creux délimité par la paroi interne 21 de l'élément tubulaire 2 comprend un réservoir de liquide 3 et un système de projection 4 dudit liquide directement associé au réservoir 3. Le réservoir de liquide 3 est monté de manière amovible dans l'espace intérieur creux de l'élément tubulaire 2 de manière à être remplacé après épuisement dudit liquide par un autre réservoir. Le liquide contenu dans ce réservoir peut, suivant les cas d'utilisation de l'instrument, être formé par de l'encre, ou par un liquide effaceur d'encre ou de masquage de l'encre lorsque l'instrument est utilisé comme correcteur ou bien par de la colle lorsque ledit instrument est utilisé comme applicateur ou pulvérisateur de colle. Le système de projection 4 est formé par une tête de projection 41 de liquide directement reliée par un canal 31 au réservoir de liquide 3, et par un générateur de signaux électriques 42 destiné à commander l'activation ou non de ladite tête de projection 41.

Dans l'exemple considéré ici, la tête de projection 41 est une tête de projection à effet piézoélectrique qui comporte une buse de projection 43 disposée au niveau de l'extrémité 2a de l'élément tubulaire 2. Cette extrémité 2a de l'élément tubulaire peut être constituée par un embout directement emmanché sur la paroi interne 22 de la partie centrale de l'élément tubulaire 2. Cet embout 2a présente un orifice d'extrémité dans lequel est disposée la buse 43 de la tête de projection 41. Cette buse de projection 43 peut être montée de manière fixe sur l'embout 2a ou alors de manière rétractable au moyen d'un mécanisme approprié afin de loger ladite buse à l'intérieur de l'embout en évitant ainsi tout risque de détérioration de ladite buse en cas de non utilisation de l'instrument d'écriture. La tête de projection 41 comprend, de manière connue en soi, un élément piézoélectrique adapté pour se déformer lorsqu'il est soumis aux signaux électriques provenant du générateur 42 en créant ainsi des microgouttelettes 7 au niveau de la buse de projection 43 et qui sont projetées sur le support 8.

Le système de projection 4 de liquide peut également être formé par un substrat, par exemple en verre, sur lequel est rapporté au moins un élément résistif chauffant positionné au niveau d'au moins un canal de faible dimension contenant une petite quantité d'encre provenant du réservoir 3. Ainsi, lorsqu'un signal électrique est généré par le générateur 41 sur l'élément résistif, ce dernier monte instantanément en température en créant ainsi une bulle de vapeur dans l'encre, laquelle bulle expulse une fine gouttelette 7 de liquide sur le support 8.

L'instrument d'écriture comporte également une unité de traitement 6 destinée à activer le générateur de signaux électriques 42 (ou pulsation électrique) pour permettre à la buse de projection 43 du système de projection de projeter à distance les gouttelettes 7 sur le support 8. L'espace intérieur creux de l'élément tubulaire 2 comprend également au niveau de son extrémité 2b une source d'alimentation électrique formée, par exemple, par une pile, voire deux piles rechargeables ou non, permettant au moyen d'un interrupteur 11 la mise sous tension électrique des différents éléments électriques formant l'instrument d'écriture. Cet interrupteur 11 peut être remplacé par tous moyens de mise sous tension actionnable par l'utilisateur de l'instrument, et notamment par des moyens de détection de la prise en main de l'élément tubulaire 2 par l'utilisateur tels que, par exemple, un capteur capacitif disposé au niveau de la paroi externe 22 de l'élément tubulaire 2 et destiné à détecter une pression lors de la prise en main de l'instrument par l'utilisateur.

L'extrémité 2b de l'élément tubulaire 2 peut par exemple se présenter sous la forme d'un capuchon monté amovible sur la partie centrale dudit élément tubulaire 2 pour permettre le remplacement des deux piles 10 usagées par des piles neuves.

L'élément tubulaire 2 comprend également au niveau de son extrémité 2a des moyens de contrôle 12 pour contrôler la distance entre la tête de projection 41 et le support 8. Ces moyens de contrôle 12 peuvent être formés par un palpeur relié à un détecteur lui-même relié à l'unité de traitement 6. Dans l'exemple considéré ici, les moyens de contrôle sont formés par des moyens de mesure 12 pour mesurer, sans aucun contact physique de l'instrument d'écriture sur le support 8, la distance entre la tête de projection 41 et le support 8. Plus exactement, les moyens de mesure 12 sont adaptés pour mesurer la distance entre la buse de projection 43 et le support 8.

Dans ce mode de réalisation, les moyens de mesure 12 sont constitués par un système optique 13 qui comprend, par exemple, une LED infrarouge 13a qui envoie un faisceau de lumière incident FI en direction du support 8 de manière à créer un spot lumineux sur ledit support 8 et un faisceau de lumière réfléchie FR qui seront ensuite analysés par une photodiode 13b de manière à calculer l'angle d'inclinaison du faisceau incident FI par rapport au support 8.

La distance entre la photodiode 13b et la LED infrarouge 13a étant connue et l'angle d'inclinaison du faisceau lumineux incident FI étant calculé, il suffit ensuite de calculer, par de simples relations trigonométriques, la distance qui sépare la LED infrarouge du support 8. Cette photodiode peut être formée par une photodiode S6560 commercialisée sous la marque HAMAMATSU.

Selon une autre variante de réalisation, le système optique 13 peut également comprendre des moyens d'émission d'un faisceau lumineux conique dont l'axe de symétrie se confond avec l'axe longitudinal de l'élément tubulaire 2. Le système optique comprend alors un capteur adapté pour calculer le rayon du spot lumineux formé par le faisceau conique sur le support 8. Le rayon du spot lumineux étant proportionnel à la distance qui sépare les moyens d'émission du faisceau conique du support 8, il est alors possible de déterminer de manière linéaire la distance entre les moyens d'émission et le support. De même, si l'axe de symétrie du faisceau conique est incliné par rapport au support, le spot lumineux créé sur le support ne sera plus circulaire mais ellipsoïdal, et le capteur sera également adapté pour mesurer la longueur du petit axe du spot ellipsoïdal afin de déterminer la distance qui sépare les moyens d'émission du faisceau conique du support. En effet, dans ce cas et quelle que soit l'inclinaison de l'instrument d'écriture, la longueur du petit axe du spot ellipsoïdal est uniquement proportionnelle à la distance qui sépare les moyens d'émission du support, seule la longueur du grand axe du spot ellipsoïdal étant proportionnelle à l'inclinaison du faisceau conique.

Selon une variante de réalisation, les moyens de mesure 12 peuvent également être constitués par une sonde acoustique à ultrasons. Dans ce cas, la distance mesurée entre la buse 43 et le support 8 correspond à la plus petite distance qui sépare ladite buse 43 du support 8 et ce, indépendamment de l'inclinaison de l'instrument d'écriture par rapport au support 8.

Comme on peut le voir en référence aux figures 1 et 2, le système optique 13 qui forme les moyens de mesure 12 est directement relié directement à l'unité de traitement 6 qui garde en mémoire la mesure effectuée par le système optique 13. L'unité de traitement peut également être adaptée pour commander au système optique 13 d'effectuer des opérations de mesure répétées dans des intervalles de temps déterminé. Ces intervalles de temps pourraient par exemple être compris entre 1 ms et 0,1 seconde.

L'élément tubulaire 2 comprend également des moyens de détection de mouvement qui, selon le premier mode de réalisation de l'invention représenté sur les figures 1 et 2, sont formés par un accéléromètre. Cet accéléromètre 14 est directement relié à l'unité de traitement et peut être disposé n'importe où à l'intérieur dudit élément tubulaire. A titre d'exemple, l'accéléromètre peut être disposé au niveau de l'extrémité 2b de l'élément tubulaire de manière à subir les mouvements présentant la plus grande amplitude lorsque l'utilisateur utilise l'instrument d'écriture.

Le fonctionnement de l'instrument d'écriture va maintenant être décrit en regard des figures 1 et 2.

Lorsque l'utilisateur souhaite utiliser l'instrument d'écriture 1 pour écrire sur un support 2, il met tout d'abord en tension les différents éléments électriques dudit crayon en actionnant l'interrupteur 11.

L'utilisateur rapproche alors l'extrémité de l'instrument d'écriture en direction du support 8, de sorte que les moyens de mesure formés par le système optique 13 calculent automatiquement et sans contact physique avec le support 8 la distance qui sépare la buse de projection 43 du support 8. De la même manière, le mouvement de l'instrument d'écriture en direction du support 8 est détecté par l'accéléromètre 14 qui envoie directement un signal de détection à l'unité de traitement 6.

Cette unité de traitement 6 est adaptée pour commander l'activation du système de projection de liquide 4 et donc de la projection de gouttelettes 7 sur le support 8 uniquement lorsque l'accéléromètre 14 détecte un mouvement de l'instrument d'écriture et lorsque les moyens de mesure 12 formés par le système optique 13 déterminent que la distance entre la buse de projection 43 et le support 8 est inférieure à une valeur maximale prédéterminée.

Cette valeur maximale prédéterminée peut par exemple être, à titre indicatif, de l'ordre de 1 cm.

Ainsi, lorsque les moyens de mesure 12 déterminent que la distance entre la buse 43 et le support 8 est supérieure à la valeur maximale prédéterminée et que l'accéléromètre détecte un mouvement de l'instrument d'écriture, l'unité de traitement 6 ne commandera pas l'activation du système de projection et aucune gouttelette ne sera projetée sur le support 8.

De même, l'unité de traitement 6 ne commandera pas la projection de gouttelettes lorsque l'instrument d'écriture n'est pas en mouvement même si la buse 43 est à une distance adéquate du support, c'est-à-dire à une distance inférieure à la valeur maximale prédéterminée.

L'accéléromètre envoie donc en temps réel toutes les mesures d'accélération et de décélération à l'unité de traitement 6 suivant les mouvements que l'utilisateur applique à l'instrument d'écriture. L'unité de traitement 6 peut alors, suivant les mesures effectuées à l'aide de l'accéléromètre, commander le générateur de signaux électrique 42 de manière à faire varier la fréquence et/ou l'amplitude des signaux électriques directement envoyés à la tête de projection de liquide 41, en faisant ainsi varier proportionnellement la taille et/ou la fréquence de projection des gouttelettes 7 sur le support 8.

A titre d'exemple, si l'utilisateur déplace rapidement l'instrument d'écriture lors de son utilisation, l'accéléromètre envoie alors à l'unité de traitement la mesure de l'accélération de telle sorte que ladite unité de traitement 6 commande une augmentation de la fréquence des signaux électriques de manière à augmenter la fréquence de projection des gouttelettes 7. On réalise ainsi un trait le plus continu possible sur le support 8 en évitant donc la réalisation d'un motif ou d'une ligne discontinue constituée d'une succession de gouttelettes plus ou moins espacées entre elles.

A l'inverse, lorsque l'accéléromètre mesure une décélération, l'unité de traitement 6 peut alors diminuer proportionnellement la fréquence des signaux électriques afin de diminuer la fréquence de projection de gouttelettes 7. Cette diminution de la fréquence de projection des gouttelettes 7 permet d'éviter un apport trop important de liquide pour la réalisation d'un motif lorsque l'instrument d'écriture est déplacé à faible vitesse.

Selon un premier exemple (non revendiqué) représenté sur la figure 3, les moyens de détection de mouvement sont formés par le système optique 13 et l'unité de traitement 6 qui détermine des vitesses ou des plages de vitesse de déplacement de la tête de projection 41 par rapport au support 8 en fonction des mesures effectuées par le système optique 13.

Plus particulièrement, selon ce premier exemple, le système optique 13 peut également comprendre une LED infrarouge 13a qui sera par exemple modulée au moyen d'un modulateur 50 de manière à réduire la possibilité d'interférence avec d'autres sources lumineuses. De cette manière la LED infrarouge 13a émet un faisceau de lumière incident FI en direction du support 8 pour créer un spot lumineux sur ledit support et un faisceau de lumière réfléchi FR qui sera ensuite analysé par une photodiode 13b. A cet effet, le faisceau de lumière réfléchi FR ou le signal réfléchi est détecté et mesuré en utilisant une photodiode permettant d'éliminer les effets des interférences de manière à rendre les mesures plus fiables.

Ainsi, selon ce premier exemple, il est proposé que le système optique 13 en coopération avec l'unité de commande 6 soit utilisé pour fournir à la fois une estimation de la distance qui sépare la tête de projection 41 du support 8 mais également pour estimer la vitesse de déplacement de cette tête de projection 41 par rapport au support 8. Dans ce cas, le système optique 13 ou plus précisément la LED infrarouge 13a ainsi que la photodiode correspondante 13b sont agencées au niveau de la tête de projection 41 de telle sorte que le système optique puisse voir ou observer une petite zone du support 8 qui soit relativement proche de la zone sur laquelle les gouttelettes de liquide seront apposées sans pour autant être exactement superposées avec cette zone sur laquelle les gouttelettes de liquide 7 seront apposées. Ce système requiert que la zone d'observation du système optique 13 sur le support soit relativement petite de telle sorte qu'il peut s'avérer utile d'utiliser des systèmes de lentilles afin de focaliser les différents faisceaux lumineux et réfléchis sur la zone la plus petite possible de manière à conserver les composantes du signal réfléchi relatif à la vitesse de déplacement de l'instrument d'écriture par rapport au support 8.

La LED infrarouge 13a est par exemple modulée de manière à économiser la puissance utilisée et afin de filtrer le plus efficacement possible les bruits de fond. Une fréquence de modulation typique pourra par exemple être comprise dans une plage de 25 à 30 kHz voire au-dessus, en évitant la bande de fréquence comprise entre 38 et 40 KHz qui est souvent utilisée par exemple par les systèmes de commande à distance par infrarouge des téléviseurs.

La photodiode 13b, comme on peut le voir sur la figure 3, quant à elle, détecte le signal réfléchi directement depuis la surface du support 8, et ce signal est amplifiée au moyen d'un préamplificateur 23 couplé en mode alternatif. Ce préamplificateur 23 présente une réponse fréquentielle en bande passante qui est centrée autour de la fréquence de modulation infrarouge de manière à permettre une élimination des signaux non voulus. En pratique, différentes étapes d'amplification couplée en mode alternatif peuvent s'avérer nécessaires. Néanmoins, ces différentes étapes d'amplification couplée en mode alternatif peuvent être situées après le démodulateur 24 directement situé en aval du préamplificateur 23.

Le signal alternatif obtenu au moyen du préamplificateur 23 est ensuite démodulé par le démodulateur 24. Des composants résistifs additionnels peuvent être également rajoutés de manière à altérer les constantes de temps de charge et de décharge en fonction de la réponse fréquentielle des signaux détectés.

Le signal alternatif démodulé est ensuite envoyé vers un filtre passe-bas 25 de manière à déterminer l'amplitude du signal démodulé qui est représentatif de la distance qui sépare le système optique 13 du support 8. Le filtre passe-bas permet de réduire les bruits non voulus en lissant légèrement le signal. Une fréquence supérieure de coupure comprise entre 50 et 100 Hz peut par exemple être convenable pour ce filtre passe-bas.

Le signal démodulé est également à nouveau amplifié en mode alternatif de manière à extraire les données relatives à la vitesse de déplacement de l'instrument d'écriture par rapport au support 8. En effet, lorsque l'instrument d'écriture est immobile par rapport au support 8, l'amplitude du signal démodulé reste constante et aucun composant alternatif additionnel ne se superpose au signal démodulé. Cependant, lorsque l'instrument d'écriture est déplacé par rapport au support 8, le signal démodulé change d'amplitude en relation avec les changements de distance entre l'instrument d'écriture et le support 8 mais également en relation avec les changements locaux de réflectivité du papier. En fonction du système optique choisi, ces changements d'amplitude du signal démodulé peuvent être relatifs au support 8, à la texture de surface de ce support 8, à des marques visibles ou également à des lignes déjà réalisées au moyen d'une projection de gouttelettes de liquide sur le support. De manière classique, lorsque l'instrument d'écriture est déplacé par rapport au support 8, des composants alternatifs additionnels s'ajoutent à l'amplitude du signal démodulé avec un ordre de grandeur de quelques KHz en fonction de la vitesse de déplacement de l'instrument d'écriture par rapport au support 8.

Ainsi, les composantes fréquentielles noyées dans le signal démodulé sont représentatives de la vitesse de déplacement de l'instrument d'écriture par rapport au support 8. Ces composantes fréquentielles additionnelles qui peuvent s'apparenter à un bruit noyé dans le signal démodulé et qui est représentatif de la vitesse de l'instrument d'écriture peut être analysé de différentes manières. Par exemple au moyen de trois filtres 26, 27 et 28 ayant chacun une bande passante prédéterminée de manière à extraire trois plages de vitesses différentes, à savoir une première plage de vitesses lentes V1 de l'instrument d'écriture par rapport au support 8, une deuxième plage de vitesses moyennes V2 et une troisième plage de vitesses élevées V3.

D'autres traitements numériques des signaux captés au moyen de la photodiode 13b peuvent être utilisés comme par exemple des détecteurs de passages à zéro.

Ainsi, lorsque l'instrument d'écriture est immobile par rapport au support 8, aucun bruit relatif au déplacement et à la vitesse de l'instrument d'écriture n'est présent dans le signal démodulé. A l'inverse, lorsque l'instrument d'écriture est déplacé sans contact par rapport au support 8, un bruit est automatiquement généré dans le signal démodulé et ce en fonction du type de surface du support 8, et ce bruit tente à augmenter en fréquence lorsque l'instrument d'écriture est déplacé de plus en plus vite par rapport au support 8.

Selon une variante de réalisation, le système optique 13 peut également comprendre deux photodiodes 13b qui sont agencées de manière à observer deux régions adjacentes à l'intérieur du spot lumineux obtenu au moyen de la LED infrarouge 13a sur le support 8. Le circuit électronique utilisé compare ensuite les signaux reçus depuis les deux photodiodes 13b de manière à générer un signal de sortie lorsqu'il existe une différence significative entre les deux signaux démodulés obtenus. Les différents signaux de sortie ainsi produits peuvent être analysés et, pour une surface donnée, la fréquence de ces signaux reflétera alors la vitesse de déplacement du système d'écriture par rapport au support 8.

Par ailleurs, selon une variante de réalisation, le système optique 13 peut ne pas être pourvu de lentilles mais de collimateurs par exemple réalisés au moyen d'un tube optiquement noir aux deux extrémités duquel sont rapportés des disques présentant des ouvertures de très faible diamètre.

La LED infrarouge 13a peut également être remplacée par une diode laser à infrarouge.

Selon une variante de réalisation, l'unité de traitement 6 peut également être adaptée pour stopper l'activation du système de projection de liquide lorsque la buse de projection 43 est trop proche du support 8 pour permettre aux gouttelettes de liquide 7 d'être convenablement projetées sur le support. Dans ce cas, l'unité de traitement 6 commandera l'activation du système de projection de liquide uniquement si les moyens de détection de mouvement 14 ou 13 détectent un mouvement de l'instrument d'écriture par rapport au support et si le système optique 13 détermine que la distance entre la buse de projection 43 et le support 8 est comprise dans une plage de valeur délimitée par une valeur minimale prédéterminée et une valeur maximale prédéterminée.

De même, pour permettre un meilleur confort d'écriture à l'utilisateur, l'unité de traitement 6 peut être adaptée pour activer des moyens de communication 16 destinés à émettre un signal d'alerte lorsque, d'une part, le système optique 13 détermine que la distance entre la tête de projection d'encre 41 et le support 8 est au moins inférieure à une valeur maximale prédéterminée, et que d'autre part, l'accéléromètre 14 ou le système optique 13 en relation avec l'unité de traitement 6 ne détecte aucun mouvement de la tête de projection 41 par rapport au support 8 pendant un intervalle de temps prédéterminé. Ces moyens de communication 16 peuvent par exemple se présenter sous la forme d'un émetteur de signaux lumineux visibles ou un émetteur de signaux acoustiques audibles permettant ainsi à l'utilisateur de savoir que la tête de projection de liquide 41 ou plus exactement la buse de projection 43 est à une distance adéquate du support pour permettre une activation du générateur 42 de signaux électriques et qu'un mouvement même accidentel de l'instrument d'écriture est susceptible de provoquer l'activation du système de projection 4 et donc la projection de gouttelettes de liquide sur le support 8.

De même, pour permettre un meilleur confort d'écriture à l'utilisateur, l'unité de traitement 6 peut être adaptée pour activer les moyens de communication 16 pour émettre un signal d'alerte lorsque le système de projection 4 de liquide n'a pas été activé depuis un intervalle de temps donné (par exemple 30 secondes ou une minute) et que les moyens de mesure 12 détectent que la distance est à nouveau adéquate entre la tête de projection 41 et le support 8 et que les moyens de détection de mouvement 14 ou 13, 6 détectent à nouveau un mouvement de l'instrument d'écriture. Dans ce cas, l'unité de traitement active les moyens de communication pendant, par exemple, un maximum de deux secondes pour prévenir l'utilisateur que là projection de liquide est imminente, et après cet intervalle de temps maximum de deux secondes, l'unité de traitement 6 active alors le système de projection 4 de liquide.

Dans le cas où les moyens de mesure 12 sont formés par une sonde acoustique à ultrasons, l'élément tubulaire 2 peut également être pourvu, au niveau de son extrémité 2a, de moyens d'émission d'un spot lumineux visible sur le support 8, ce spot lumineux étant destiné à représenter le point d'impact des gouttelettes 7 sur le support.

La figure 4 représente un second exemple (non revendiqué) des moyens de détection de mouvement qui sont ici formés par le système optique 13 et l'unité de traitement 6 qui sera alors adaptée pour diminuer la fréquence et/ou l'amplitude des signaux électriques commandant l'activation de la tête de projection 41 lorsque le système optique 13 détecte la présence de liquide 7 sur le support 8, ce qui est alors représentatif d'une diminution de la vitesse de déplacement du système d'écriture dans son ensemble par rapport au support 8. Plus exactement comme on peut le voir sur cette figure 4, le système optique est toujours formé par une LED infrarouge 13a ainsi que par une photodiode correspondante 13b qui seront équipées d'un système de lentilles ou de collimateurs de manière à permettre à la fois la détermination de la distance qui sépare la tête de projection 41 du support 8 mais également pour examiner la zone du support 8 sur laquelle sont destinés à être apposés les gouttelettes 7. Le système optique, ou plus exactement la LED 13a ainsi que la photodiode 13b doivent être agencées par rapport à la tête de projection 41 de telle sorte que le faisceau lumineux incident FI ainsi que le faisceau lumineux réfléchi FR soient focalisés avec précision sur la zone sur laquelle sont destinées à être apposées les gouttelettes 7. Les signaux obtenus à partir de la photodiode 13b sont ensuite traités au moyen d'un préamplificateur et d'un détecteur de phase 29 de manière à envoyer les informations à l'unité de traitement 6 qui commandera à son tour, d'une part, le circuit de commande ou le générateur de signaux électriques 42 alimentant la tête de projection 41, et d'autre part, le circuit de commande de la LED infrarouge 13a.

L'unité de traitement 6 est adaptée pour permettre une éjection de gouttelettes 7 à partir de la tête de projection 41 avec une fréquence maximum lorsque la distance entre la tête de projection 41 et le support 8 se trouve dans une plage appropriée et que le système optique 13 ne détecte pas la présence de liquide 7 sur le support 8. Dans ce cas l'unité de traitement 6 commande l'éjection de gouttelettes 7 sur le support 8 tel que représenté sur la figure 4.

Si l'instrument d'écriture reste immobile par rapport au support 8, le système optique 13 détecte alors automatiquement la présence de liquide sur le support 8 de telle sorte que l'unité de traitement 6 commande la diminution significative ou l'arrêt suivant les cas de la projection de gouttelettes 7 sur le support. Dès que l'instrument d'écriture est déplacé, le système optique 13 se retrouve devant une zone propre du support 8 de telle sorte que l'unité de traitement 6 commande l'éjection de gouttelettes à une fréquence maximum. A l'inverse, dès que la vitesse de l'instrument d'écriture diminue par rapport au support 8, le système optique 13 est alors susceptible de détecter la présence de gouttelettes au droit de la tête de projection 41 si bien que l'unité de traitement 6 commandera alors automatiquement la diminution de la fréquence et/ou de l'amplitude des signaux électriques envoyés par le générateur de signaux 42 à la tête de projection 41.

Selon ce second exemple représenté sur la figure 4, le liquide utilisé ou l'encre utilisée peut présenter des propriétés de réflectivité appropriées par rapport au système optique 13 de telle sorte que chaque gouttelette de liquide 7 apposée sur le support 8 soit automatiquement détectée par ledit système optique 13.

## Revendications

1. Instrument d'écriture comprenant un élément sensiblement tubulaire (2) qui s'étend entre une première extrémité (2a) et une deuxième extrémité (2b) et qui est destiné à être pris en main par un utilisateur, ledit élément tubulaire (2) comportant :
- un réservoir de liquide (3),
- un système de projection (4) de liquide comprenant une tête de projection (41) de liquide reliée au réservoir de liquide (3), la tête de projection (41) étant destinée à projeter à distance le liquide sur un support (8),
- une unité de traitement (6) destiné à activer le système de projection (4) de liquide pour permettre à la tête de projection (41) de projeter à distance le liquide sur le support (8),
- des moyens de contrôle (12) de la distance entre la tête de projection (41) et le support (8), les moyens de contrôle (12) étant reliés à l'unité de traitement (6),
- des moyens de détection de mouvement (14 ; 13,6) de la tête de projection (41), les moyens de détection de mouvement (14 ; 13,6) étant reliés à l'unité de traitement(6),
l'unité de traitement (6) étant adaptée pour commander l'activation du système de projection (4) de liquide lorsqu'au moins les moyens de contrôle (12) déterminent que la distance entre la tête de projection (41) et le support (8) est appropriée,
**caractérisé en ce que** l'unité de traitement (6) est adaptée pour faire varier la fréquence et/ou l'amplitude de signaux électriques commandant l'activation du système de projection (4) de liquide proportionnellement au mouvement détecté par les moyens de détection de mouvement (14 ; 13,6),
**en ce que** les moyens de détection de mouvement sont formés par un accéléromètre,
**et en ce que** les moyens de contrôle (12) sont formés par des moyens de mesure (12) pour mesurer la distance entre la tête de projection (41) et le support (8), et l'unité de traitement (6) est adaptée pour commander l'activation du système de projection (4) de liquide lorsque, d'une part, les moyens de mesure (12) déterminent que la distance entre la tête de projection (41) et le support (8) est inférieure à une valeur maximale prédéterminée, et que d'autre part, les moyens de détection de mouvement (14 ; 13,6) détectent un mouvement.

2. Instrument selon la revendication 1, dans lequel les moyens de mesure (12) sont adaptés pour mesurer la distance entre la tête de projection (41) et le support (8) sans contact physique de l'instrument d'écriture (1) avec ledit support (8).

3. Instrument selon l'une quelconque des revendications 1 et 2, dans lequel l'unité de traitement (6) est adaptée pour commander l'activation du système de projection (4) de liquide lorsque, d'une part, les moyens de mesure (12) déterminent que la distance entre la tête de projection (41) et le support (8) est comprise entre une valeur minimale prédéterminée et ladite valeur maximale prédéterminée, et que d'autre part, les moyens de détections de mouvement détectent un mouvement de l'élément tubulaire (2).

4. Instrument selon l'une quelconque des revendications précédentes, dans lequel les moyens de mesure (12) comprennent un système optique (13) destiné à mesurer la distance entre la tête de projection et le support.

5. Instrument selon l'une quelconque des revendications 1 à 3, dans lequel les moyens de mesure (12) comprennent une sonde acoustique à ultrasons destinée à mesurer la distance entre la tête de projection (41) et le support (8).

6. Instrument selon l'une quelconque des revendications précédentes, dans lequel l'élément tubulaire (2) comprend une source d'alimentation électrique (10) et des moyens de mise sous tension (11) reliés à la source d'alimentation électrique (10), lesdits moyens de mise sous tension (11) étant actionnables par l'utilisateur pour permettre la mise sous tension du système de projection (4) de liquide, de l'unité de traitement (6), des moyens de contrôle (12) et de l'accéléromètre (14).

7. Instrument selon l'une quelconque des revendications précédentes, dans lequel l'élément tubulaire (2) comprend des moyens d'émission d'un spot lumineux visible sur le support pour représenter le point d'impact de la projection du liquide sur le support (8).

8. Instrument selon l'une quelconque des revendications précédentes, dans lequel la tête de projection (41) de liquide comprend au moins une buse de projection (43) de gouttelettes (7) de liquide, et le système de projection (4) comprend en outre un générateur de signaux électriques (42) pour commander l'activation de ladite au moins une buse (43) de la tête de projection (41).

9. Instrument selon l'une quelconque des revendications précédentes, dans lequel l'unité de traitement (6) est adaptée pour activer des moyens de communication (16) destinés à émettre un signal d'alerte à l'utilisateur lorsque, d'une part, les moyens de mesure (12) déterminent que la distance entre la tête de projection (41) et le support (8) est au moins inférieure à une valeur maximale prédéterminée, et que d'autre part, les moyens de détection de mouvement ne détectent aucun mouvement de l'élément tubulaire (2) pendant un intervalle de temps prédéterminé.

10. Instrument selon l'une quelconque des revendications précédentes, dans lequel, lorsque le système de projection (4) de liquide n'a pas été activé pendant un premier intervalle de temps, l'unité de traitement (6) est adaptée pour activer pendant un deuxième intervalle de temps des moyens de communication (16) destinés à émettre un signal d'alerte, et à commander ensuite l'activation du système de projection (4) de liquide lorsque les moyens de mesure (12) déterminent que la distance entre la tête de projection (41) et le support (8) est à nouveau inférieure à la valeur maximale prédéterminée et que les moyens de détection de mouvement détectent à nouveau un mouvement de l'élément tubulaire (2).

## Claims

1. Writing instrument comprising a substantially tubular element (2) that extends between a first end (2a) and a second end (2b) and that is designed to be held by a user, said tubular element (2) containing:
- a reservoir (3) of liquid;
- a liquid spray system (4) comprising a liquid spray head (41) connected to the reservoir (3) of liquid, the spray head (41) being designed to spray the liquid onto a medium (8) from a distance;
- a processor unit (6) serving to activate the liquid spray system (4) so as to enable the spray head (41) to spray the liquid onto the medium (8) from a distance (8);
- monitor means (12) for monitoring the distance between the spray head (41) and the medium (8), the monitor means (12) being connected to the processor unit (6);
- movement detector means (14; 13,6) for detecting movement of the spray head (41), the movement detector means (14; 3, 6) being connected to the processor unit (6);
the processor unit (6) being adapted to activate the liquid spray system (4) when at least the monitor means (12) determine that the distance between the spray head (41) and the medium (8) is appropriate; **characterized in that** the processor unit (6) is adapted to cause the frequency and/or the amplitude of electrical signals for activating the liquid spray system (4) to vary as a function of the movement detected by the movement detector means (14; 13,6);
**in that** the movement detector means are formed by an accelerometer; and
**in that** the monitor means (12) are formed by measurement means (12) for measuring the distance between the spray head (41) and the medium (8), and the processor unit (6) is adapted to activate the liquid spray system (4) when firstly the measurement means (12) determine that the distance between the spray head (41) and the medium (8) is less than a predetermined maximum value, and secondly the movement detector means (14; 13,6) detect movement.

2. Instrument according to claim 1, in which the measurement means (12) are adapted to measure the distance between the spray head (41) and the medium (8) without physical contact between the writing instrument (1) and said medium (8).

3. Instrument according to anyone of claims 1 or 2, in which the processor unit (6) is adapted to activate the liquid spray system (4) when firstly the measurement means (12) determine that the distance between the spray head (41) and the medium (8) lies in the range defined by a predetermined minimum value and by said predetermined maximum value, and when secondly the movement detector means detect movement of the tubular element (2).

4. Instrument according to anyone of the preceding claims, in which the measurement means (12) comprise an optical system (13) serving to measure the distance between the spray head and the medium.

5. Instrument according to anyone of claims 1 to 3, in which the measurement means (12) comprise an ultrasound acoustic probe serving to measure the distance between the spray head (41) and the medium (8).

6. Instrument according to anyone of the preceding claims, in which the tubular element (2) contains an electrical power source (10) and switch means (11) connected to the electrical power source (10), said switch means (11) being actuatable by the user in order to switch on the liquid spray system (4), the processor unit (6), the monitor means (12) and the accelerometer (14).

7. Instrument according to anyone of the preceding claims, in which the tubular element (2) contains emitter means for emitting a visible light spot onto the medium in order to represent the point of impact of the liquid sprayed onto the medium (8).

8. Instrument according to anyone of the preceding claims, in which the liquid spray head (41) comprises at least one nozzle (43) for spraying droplets (7) of liquid, and the spray system (4) further comprises an electrical signal generator (42) for generating electrical signals for activating said at least one nozzle (43) of the spray head (41).

9. Instrument according to anyone of claims 2 to 12, in which the processor unit (6) is adapted to activate communication means (16) serving to emit a warning signal to the user when firstly the measurement means (12) determine that the distance between the spray head (41) and the medium (8) is less than a predetermined maximum value, and when secondly the movement detector means do not detect any movement of the tubular element (2) for a predetermined time interval.

10. Instrument according to anyone of the preceding claims , in which, when the liquid spray system (4) has not been activated for a first time interval, the processor unit (6) is adapted to activate, for a second time interval, communication means (16) serving to emit an alarm signal, and then to activate the liquid spray system (4) when the measurement means (12) determine that the distance between the spray head (41) and the medium (8) is once again less than the predetermined maximum value, and when the movement detector means detect, once again, movement of the tubular element (2).

## Patentansprüche

1. Schreibgerät, das ein im Wesentlichen rohrförmiges Element (2) enthält, welches sich zwischen einem ersten Ende (2a) und einem zweiten Ende (2b) erstreckt und dazu bestimmt ist, von einem Benutzer in die Hand genommen zu werden, wobei das rohrförmige Element (2) aufweist:
- ein Flüssigkeitsreservoir (3),
- ein Flüssigkeitsspritzsystem (4), das einen mit dem Flüssigkeitsreservoir (3) verbundenen Flüssigkeitsspritzkopf (41) enthält, wobei der Spritzkopf (41) dazu bestimmt ist, die Flüssigkeit aus der Entfernung auf einen Träger (8) zu spritzen,
- eine Verarbeitungseinheit (6), die dazu bestimmt ist, das Flüssigkeitsspritzsystem (4) zu aktivieren, um es dem Spritzkopf (41) zu ermöglichen, die Flüssigkeit aus der Entfernung auf den Träger (8) zu spritzen,
- Prüfeinrichtungen (12) der Entfernung zwischen dem Spritzkopf (41) und dem Träger (8), wobei die Prüfeinrichtungen (12) mit der Verarbeitungseinheit (6) verbunden sind,
- Erfassungseinrichtungen (14; 13, 6) einer Bewegung des Spritzkopfs (41), wobei die Bewegungserfassungseinrichtungen (14; 13, 6) mit der Verarbeitungseinheit (6) verbunden sind,
wobei die Verarbeitungseinheit (6) dazu eingerichtet ist, die Aktivierung des Flüssigkeitsspritzsystems (4) zu steuern, wenn mindestens die Prüfeinrichtungen (12) feststellen, dass die Entfernung zwischen dem Spritzkopf (41) und dem Träger (8) passend ist,
**dadurch gekennzeichnet, dass** die Verarbeitungseinheit (6) dazu eingerichtet ist, die Frequenz und/oder die Amplitude von die Aktivierung des Flüssigkeitsspritzsystems (4) steuernden elektrischen Signalen proportional zur von den Bewegungserfassungseinrichtungen (14; 13, 6) erfassten Bewegung zu variieren,
dass die Bewegungserfassungseinrichtungen von einem Beschleunigungsmesser gebildet werden,
und dass die Prüfeinrichtungen (12) von Messeinrichtungen (12) zur Messung der Entfernung zwischen dem Spritzkopf (41) und dem Träger (8) gebildet werden, und die Verarbeitungseinheit (6) dazu eingerichtet ist, die Aktivierung des Flüssigkeitsspritzsystems (4) zu steuern, wenn einerseits die Messeinrichtungen (12) feststellen, dass die Entfernung zwischen dem Spritzkopf (41) und dem Träger (8) geringer ist als ein vorbestimmter maximaler Wert, und wenn andererseits die Bewegungserfassungseinrichtungen (14; 13, 6) eine Bewegung erfassen.

2. Gerät nach Anspruch 1, bei dem die Messeinrichtungen (12) dazu eingerichtet sind, die Entfernung zwischen dem Spritzkopf (41) und dem Träger (8) ohne physikalischen Kontakt des Schreibgeräts (1) mit dem Träger (8) festzustellen.

3. Gerät nach einem der Ansprüche 1 und 2, bei dem die Verarbeitungseinheit (6) geeignet ist, um die Aktivierung des Flüssigkeitsspritzsystems (4) zu steuern, wenn einerseits die Messeinrichtungen (12) feststellen, dass die Entfernung zwischen dem Spritzkopf (41) und dem Träger (8) zwischen einem vorbestimmten Mindestwert und dem vorbestimmten maximalen Wert liegt, und andererseits die Bewegungserfassungseinrichtungen eine Bewegung des rohrförmigen Elements (2) feststellen.

4. Gerät nach einem der vorhergehenden Ansprüche, bei dem die Messeinrichtungen (12) ein optisches System (13) enthalten, das dazu bestimmt ist, die Entfernung zwischen dem Spritzkopf und dem Träger zu messen.

5. Gerät nach einem der Ansprüche 1 bis 3, bei dem die Messeinrichtungen (12) eine Ultraschallsonde enthalten, die dazu bestimmt ist, die Entfernung zwischen dem Spritzkopf (41) und dem Träger (8) zu messen.

6. Gerät nach einem der vorhergehenden Ansprüche, bei dem das rohrförmige Element (2) eine Stromversorgungsquelle (10) und mit der Stromversorgungsquelle (10) verbundene Einschalteinrichtungen (11) enthält, wobei die Einschalteinrichtungen (11) vom Benutzer betätigt werden können, um das Einschalten des Flüssigkeitsspritzsystems (4), der Verarbeitungseinheit (6), der Prüfeinrichtungen (12) und des Beschleunigungsmessers (14) zu ermöglichen.

7. Gerät nach einem der vorhergehenden Ansprüche, bei dem das rohrförmige Element (2) Einrichtungen zum Emittieren eines auf dem Träger sichtbaren Lichtpunkts enthält, um den Aufprallpunkt des Flüssigkeitsspritzers auf dem Träger (8) darzustellen.

8. Gerät nach einem der vorhergehenden Ansprüche, bei dem der Flüssigkeitsspritzkopf (41) mindestens eine Spritzdüse (43) von Flüssigkeitströpfchen (7) enthält, und das Spritzsystem (4) außerdem einen elektrischen Signalgenerator (42) enthält, um die Aktivierung der mindestens eine Düse (43) des Spritzkopfs (41) zu steuern.

9. Gerät nach einem der vorhergehenden Ansprüche, bei dem die Verarbeitungseinheit (6) dazu eingerichtet ist, Kommunikationseinrichtungen (16) zu aktivieren, die dazu bestimmt sind, ein Warnsignal an den Benutzer auszugeben, wenn einerseits die Messeinrichtungen (12) feststellen, dass die Entfernung zwischen dem Spritzkopf (41) und dem Träger (8) zumindest geringer als ein vorbestimmter maximaler Wert ist, und andererseits die Bewegungserfassungseinrichtungen während eines vorbestimmten Zeitintervalls keine Bewegung des rohrförmigen Elements (2) erfassen.

10. Gerät nach einem der vorhergehenden Ansprüche, bei dem, wenn das Flüssigkeitsspritzsystem (4) während eines ersten Zeitintervalls nicht aktiviert wurde, die Verarbeitungseinheit (6) dazu eingerichtet ist, während eines zweiten Zeitintervalls Kommunikationseinrichtungen (16) zu aktivieren, die dazu bestimmt sind, ein Warnsignal auszugeben, und anschließend die Aktivierung des Flüssigkeitsspritzsystem (4) zu steuern, wenn die Messeinrichtungen (12) feststellen, dass die Entfernung zwischen dem Spritzkopf (41) und dem Träger (8) erneut geringer als der vorbestimmte maximale Wert ist, und die Bewegungserfassungseinrichtungen erneut eine Bewegung des rohrförmigen Elements (2) erfassen.
